# FASCICULE DE BREVET EUROPEEN

(11) **EP 3 410 231 B1**
(45) Date de publication et mention de la délivrance du brevet: **30.06.2021**
(21) Numéro de dépôt: 17173324.9
(22) Date de dépôt: 29.05.2017
(51) Int. Cl.: G04B 19/02, G04B 13/00, G04B 19/08, G04B 27/00

(54) **MÉCANISME D'HORLOGERIE**
UHRWERKSMECHANISMUS
CLOCK MECHANISM

(43) Date de publication de la demande: 05.12.2018
(73) Titulaire: Montres Breguet S.A., 1344 L'Abbaye (CH)
(72) Inventeur: ALAGON CARRILLO, Sebastián, 1323 Romainmôtier (CH)
(74) Mandataire: ICB SA

(56) Documents cités:
- EP-A1- 1 637 942
- CH-A5- 694 175

## Description

### Domaine de l'invention

La présente invention se rapporte au domaine de l'horlogerie. Elle concerne plus particulièrement un mécanisme d'horlogerie capable de réaliser une opération mathématique.

### Arrière-plan de l'invention

On connaît les inverseurs qui permettent de transformer automatiquement le mouvement rotatif bidirectionnel de la masse oscillante en un mouvement de rotation unidirectionnel destiné à l'armage du barillet. La présente invention se propose de présenter un mécanisme inverseur qui soit capable de transformer, à la demande, une fonction d'entrée en une fonction de sortie variant d'une façon similaire ou inversée à la fonction d'entrée. A cette fin, le mécanisme est apte à fournir une valeur de sortie égale ou opposée à une valeur d'entrée.

Du document CH 694 175, on connaît un affichage rétrograde caractérisé par le fait qu'il comporte un organe d'affichage mobile déplaçable angulairement dans des mouvements de va et vient entre une position correspondant à la valeur zéro et maximale de la grandeur affichée et une position correspondant à la moitié de la maximale de la grandeur affichée. L'organe d'affichage mobile est porté par un pignon soumis à une action de rappel élastique tendant à maintenir cet organe en position zéro. Ce pignon engrène avec un secteur denté d'un levier oscillant dont l'autre extrémité porte un bec mobile en appui par l'action de rappel élastique contre une came en forme de coeur.

Du document EP 1 637 942, on connaît un dispositif de correction permettant à l'utilisateur de faire tourner un afficheur en avant ou en arrière, en tournant un renvoi toujours dans le même sens, selon la position d'une roue à colonnes ou d'une tige à deux positions tirées stables.

### Résumé de l'invention

L'invention concerne un mécanisme d'horlogerie comportant :
- un losange déformable, comportant quatre segments coplanaires reliés deux à deux par leurs sommets de façon pivotante, dont un segment d'entrée adjacent à un segment de sortie, tous deux pivotés autour d'un axe de pivot perpendiculaire au plan du losange et passant par un premier sommet qui est commun aux segments d'entrée et de sortie et qui est bloqué en translation dans le plan du losange,
- un levier monté pivotant autour de l'axe de pivot, le levier étant cinématiquement lié en rotation, autour de l'axe de pivot, à un deuxième sommet du losange, opposé au premier sommet,
- un premier organe de blocage apte à se déplacer entre une première position de verrouillage, dans laquelle le levier est bloqué en rotation autour de l'axe de pivot, et une première position de déverrouillage dans laquelle le premier organe de blocage n'entrave pas la rotation du levier,
- un second organe de blocage apte à se déplacer entre une seconde position de verrouillage, dans laquelle le deuxième sommet est bloqué en translation selon une direction radiale en référence à l'axe de pivot, et une seconde position de déverrouillage dans laquelle le second organe de blocage n'entrave pas le déplacement radial du deuxième sommet, le mécanisme étant agencé de manière à ce que l'un des premier et second organes de blocage se trouve en position de verrouillage lorsque l'autre des premier et second organes de blocage est en position de déverrouillage,
- un dispositif de commande apte à commander le déplacement du premier organe de blocage entre ses positions de verrouillage et de déverrouillage.

Ainsi, la position angulaire du segment d'entrée représentant la valeur d'entrée du mécanisme, la position angulaire du segment de sortie représente une valeur de sortie variant similairement à la valeur d'entrée lorsque le premier organe de blocage est dans sa position de déverrouillage et variant à l'inverse de cette valeur lorsque le premier organe de blocage est dans sa position de verrouillage.

Le mécanisme ainsi décrit permet de fournir, à la demande, une valeur de sortie égale ou opposée à une valeur d'entrée.

Selon un aspect avantageux de l'invention, le mécanisme comporte un premier moyen de rappel tendant à maintenir le premier organe de blocage en appui contre le dispositif de commande.

Selon un autre aspect avantageux de l'invention, le mécanisme comporte une liaison desmodromique entre le dispositif de commande et le premier organe de blocage.

Selon un autre aspect avantageux, le mécanisme comporte un second moyen de rappel tendant à maintenir le second organe de blocage dans sa position de verrouillage.

Selon un autre aspect avantageux de l'invention, le premier organe de blocage est agencé pour déplacer le second organe de blocage dans sa position de déverrouillage lorsque le premier organe de blocage se déplace dans sa position de verrouillage.

Selon un autre aspect avantageux de l'invention, le segment d'entrée est solidaire d'un palpeur agencé pour suivre le profil d'une came destinée à être entraînée en rotation par un mécanisme d'horlogerie commandé par un mouvement horloger ou par un utilisateur.

Selon un autre aspect avantageux de l'invention, le segment de sortie est solidaire d'un secteur denté apte à transmettre la valeur de sortie représentée par la position angulaire du segment de sortie.

Selon un autre aspect avantageux de l'invention, le levier comporte une ouverture oblongue s'étendant dans une direction radiale en référence à l'axe de pivot et logeant au moins partiellement une goupille connectant de façon pivotante par leur sommet, constitué par le deuxième sommet, les troisième et quatrième segments du losange.

Selon un autre aspect avantageux de l'invention, le deuxième organe de blocage est pivoté sur le levier et comporte un crochet coopérant avec la goupille de façon à pouvoir bloquer la goupille en translation selon la direction radiale.

Selon un autre aspect avantageux de l'invention, le premier organe de blocage est pivoté et comporte une encoche coopérant avec le levier de façon à pouvoir bloquer le levier en rotation autour de l'axe de pivot.

### Description sommaire des dessins

D'autres détails de l'invention apparaîtront plus clairement à la lecture de la description qui suit, faite en référence aux dessins annexés dans lesquels :
- les figures 1 à 5 représentent un premier mode de réalisation d'un mécanisme de l'invention dans différentes positions,
- la figure 6 représente une vue schématique du mécanisme dans l'état inverseur,
- la figure 7 représente un graphe de fonctions entrée et sortie du mécanisme,
- la figure 8 représente une variante d'exécution du premier mode de réalisation, et
- les figures 9a et 9b représentent le levier et les premier et deuxième organes de blocage d'un deuxième mode de réalisation de l'invention.

### Description détaillée d'un mode de réalisation préféré

Un premier mode de réalisation d'un mécanisme d'horlogerie selon l'invention est représenté dans différentes positions sur les figures 1 à 5. Le mécanisme de l'invention est destiné à être monté sur un mouvement horloger, soit de façon intégrée, soit de façon modulaire. Le mécanisme a pour objectif de transformer, à la demande, une valeur d'entrée en une valeur de sortie variant d'une façon similaire ou inversée à la valeur d'entrée. Il est pour cela susceptible de se trouver dans deux états, un état inverseur tel que représenté sur les figures 1 et 2 et un état suiveur tel que représenté sur les figures 4 et 5. La position particulière du mécanisme représentée à la figure 3 est celle dans laquelle le mécanisme est susceptible de changer d'état.

Le mécanisme comporte une structure déformable en forme de losange ABCD, comportant quatre segments coplanaires reliés deux à deux par leurs sommets de façon pivotante. Le losange ABCD comporte un segment d'entré AD adjacent à un segment de sortie AB, tous deux pivotés autour d'un axe de pivot X perpendiculaire au plan du losange et passant par un premier sommet A qui est commun aux segments d'entrée AD et de sortie AB et qui est bloqué en translation dans le plan du losange ABCD. Cela signifie que le sommet A reste fixe au contraire des trois autres sommets qui peuvent se déplacer dans le plan du losange ABCD.

Le mécanisme comporte également un levier 1 monté pivotant autour de l'axe de pivot X, le levier 1 étant cinématiquement lié en rotation, autour de l'axe de pivot X, à un deuxième sommet C du losange, opposé au premier sommet A. Le levier 1 comporte une ouverture oblongue 12 s'étendant dans une direction radiale en référence à l'axe de pivot X et logeant au moins partiellement une goupille 8 connectant de façon pivotante, par leur sommet, c'est-à-dire le deuxième sommet C, les troisième DC et quatrième CB segments du losange. L'ouverture oblongue 12 a une largeur sensiblement égale au diamètre de la goupille 8 et constitue une glissière dans laquelle la goupille 8 peut coulisser. Il est bien évident que tout système de liaison glissière équivalent peut être utilisé, par exemple l'ouverture oblongue et la goupille peuvent être remplacées par deux goupilles encadrant un segment parallèle.

Le mécanisme comporte également un premier organe de blocage 2 en forme de bras pivotant dont une extrémité est pourvue d'une encoche 10 agencée pour coopérer avec l'extrémité du levier 1. Le premier organe de blocage 2 est apte à se déplacer entre une position de verrouillage, dans laquelle l'encoche 10 recouvre l'extrémité du levier 1 de façon à bloquer le levier 1 en rotation autour de l'axe de pivot X, et une position de déverrouillage dans laquelle le premier organe de blocage 2 n'entrave pas la rotation du levier 1.

Le mécanisme comporte également un second organe de blocage 3, pivoté en Y sur le levier 1 et dont une extrémité comporte un crochet 9 apte à coopérer avec la goupille 8 de façon à pouvoir bloquer la goupille 8 en translation selon la direction radiale. Le second organe de blocage 3 est apte à se déplacer entre une position de verrouillage, dans laquelle le deuxième sommet C est bloqué en translation selon une direction radiale en référence à l'axe de pivot X, et une position de déverrouillage dans laquelle le second organe de blocage 3 n'entrave pas le déplacement radial du deuxième sommet C.

Le mécanisme comporte en outre un premier moyen de rappel non représenté, tendant à maintenir le premier organe de blocage 2 en appui contre un dispositif de commande 4, décrit ci-après. Typiquement, le premier moyen de rappel est un moyen de rappel élastique Alternativement à un moyen de rappel, une liaison desmodromique peut être utilisée entre le dispositif de commande 4 et le premier organe de blocage 2.

Un second moyen de rappel, non représenté, tend à maintenir le second organe de blocage 3 dans sa position verrouillée telle que représentée au figures 3 à 6. L'action du second moyen de rappel permet au second organe de blocage de bloquer la goupille 8 en translation selon la direction radiale. Le second moyen de rappel peut, par exemple, être un moyen élastique ou un moyen magnétique.

Le mécanisme est agencé de manière à ce qu'il n'y ait toujours qu'un seul des premier et second organes de blocage 2, 3 en position de verrouillage, l'autre des premier et second organes de blocage 2, 3 étant alors en position de déverrouillage. Le mécanisme est dans son état inverseur lorsque le premier organe de blocage est en position de verrouillage, et dans son état suiveur lorsque le second organe est en position de verrouillage. Autrement dit, les déplacements des premier 2 et second 3 organes de blocage, correspondant à des changements d'état du mécanisme, s'effectuent de façon synchronisée. Pour cela, le premier organe de blocage 2 comporte une butée 11 destinée à coopérer avec un bras de levier 15 que comporte le second organe de blocage 3, afin de déplacer le second organe de blocage 3 dans sa position de déverrouillage lorsque le premier organe de blocage 2 se déplace dans sa position de verrouillage. Inversement, lorsque le premier organe de blocage 2 se déplace dans sa position de déverrouillage, le second organe de blocage 3 se déplace dans sa position de verrouillage sous l'action du second moyen de rappel.

Le mécanisme comporte également le dispositif de commande 4 qui est apte à commander le déplacement du premier organe de blocage 2 entre ses positions de verrouillage et de déverrouillage. Le dispositif de commande 4 est ici réalisé à l'aide d'une croix de Malte 13 entrainée en rotation par un doigt d'indexation 14 destiné à être lui-même entrainé par le mouvement. Le déplacement du premier organe de blocage 2 par le dispositif de commande 4 intervient lorsque le levier 1 et la goupille 8 sont dans une position particulière dite de permutation, telle que représentée à la figure 3.

La position angulaire du segment d'entrée AD est régie par le déplacement d'un palpeur 5, solidaire du segment d'entrée AD, et agencé pour suivre le profil d'une came 6 destinée à être entraînée en rotation par un mouvement horloger. Alternativement, le segment d'entrée AD pourrait également être solidaire d'un secteur denté apte à recevoir la valeur d'entrée représentée par la position angulaire du segment d'entrée AD.

Le segment de sortie AB est solidaire d'un secteur denté 7 apte à engrener avec une roue dentée ou une crémaillère pour transmettre la valeur de sortie du mécanisme.

La figure 6 représente un schéma de principe du mécanisme dans son état inverseur, la diagonale AC du losange ABCD étant bloquée en rotation autour de l'axe X. La position angulaire α du segment d'entrée AD, représente la valeur d'entrée du mécanisme alors que la valeur de sortie est représentée par la position angulaire β du segment de sortie AB. Dans le premier mode de réalisation représenté, la valeur de permutation p correspond à des valeurs de 45° pour les angles α et β ce qui signifie que le losange ABCD est un carré lorsque le mécanisme est dans l'état suiveur.

Lorsque le mécanisme est dans l'état suiveur, c'est-à-dire quand le premier organe de blocage 2 est en position de déverrouillage, le losange ABCD pivote de façon monobloc autour de l'axe de pivot X de telle sorte que la valeur de sortie varie similairement à la valeur d'entrée. Avec les repères choisis pour la figure 6, la valeur de sortie β est égale à la valeur d'entrée a.

Lorsque le mécanisme est dans l'état inverseur représenté à la figure 6, c'est-à-dire quand le premier organe de blocage 2 est en position de verrouillage, la valeur de sortie β varie à l'inverse de la valeur d'entrée a. Le changement d'état s'effectue à la valeur de permutation p qui n'est pas nécessairement nulle. La valeur de sortie s'exprime ainsi : β = 2p - a. Dans le cas particulier où la valeur de permutation p est nulle, la valeur de sortie β est l'opposée de la valeur d'entrée a.

La valeur de sortie peut être transmise à l'aide du secteur dentée 7 à destination d'un autre mécanisme ou d'un dispositif d'affichage. Alternativement, il est possible de prévoir un moyen d'affichage tel un repère, solidaire du segment de sortie AB et apte à indiquer la valeur de sortie représentée par la position angulaire du segment de sortie AB.

Dans le premier mode de réalisation, la permutation d'un état à l'autre du mécanisme ne pouvant intervenir qu'à la valeur de permutation p dans la configuration de la figure 3, il est préférable que le dispositif de commande 4 soit synchronisé avec le déplacement de la came 6. La figure 7 donne une illustration de l'inversion d'une fonction par le mécanisme inverseur. Le changement d'état a lieu à un instant tₚ. La partie gauche du graphe correspond à l'état suiveur dans lequel la valeur d'entrée α est confondue avec la valeur de sortie β. La partie gauche du graphe correspond à l'état inverseur dans lequel la valeur de sortie β varie de manière inversée à la valeur d'entrée α autour de la valeur de permutation p.

Selon une variante d'exécution représentée à la figure 8, le losange ABCD est formé de façon monobloc, chaque segment du losange étant relié aux segments adjacents par des éléments flexibles faisant office de pivot. Dans cette variante, l'axe de pivot X est également un axe de pivot virtuel formé par deux bras flexibles déformables reliant le segment d'entrée AD à une base fixe. De la même façon, le levier 1 et les premier et deuxième organes de blocage 2, 3 peuvent également être pivotés à l'aide de pivots virtuels. La présente invention couvre toutes les combinaisons faisant appel à des pivots physiques ou des pivots virtuels.

Les figures 9a et 9b présentent le levier 1 et les premier et deuxième organes 2, 3 de blocage d'un deuxième mode de réalisation de l'invention. Contrairement au premier mode de réalisation présenté, la valeur de permutation p est ici variable.

La figure 9a correspond à l'état inverseur du mécanisme dans lequel le premier organe de blocage 2 est dans une position de verrouillage. Le premier organe de blocage 2 comporte une pointe 16 se logeant entre deux dents d'une denture 17 solidaire du levier 1. En pénétrant dans la denture 17, la pointe 16 appuie sur un bras de levier 15 que comporte le second organe de blocage 3 ce qui le maintient dans une position de déverrouillage dans laquelle la goupille 8 est libre de se déplacer radialement en référence à l'axe de pivot X.

La figure 9b correspond à l'état suiveur dans lequel le second organe de blocage 3 est dans une position de verrouillage. Le second organe de blocage 3 comporte une crémaillère 18 dont la denture coopère avec la goupille 8 pour la bloquer en translation lorsque le premier organe de blocage 2 est placé dans sa position de déverrouillage.

Dans le deuxième mode de réalisation représenté sur les figures 9a et 9b, les premier 2 et deuxième 3 organes de blocage comportent une pluralité d'encoches respectivement de crochets. Ainsi la valeur d'entrée à laquelle s'effectue le déplacement des organes de blocage 2, 3 entre leurs positions de verrouillage et de déverrouillage, dite valeur de permutation, est variable. Le réglage peut être fait par le mouvement ou par l'utilisateur selon un dispositif de réglage approprié. Les valeurs de permutations prennent ici des valeurs variant par pas discrets mais il est également possible d'envisager une variation continue en réduisant la valeur du pas.

Ainsi le mécanisme selon l'invention permet de réaliser l'inversion sélective d'une fonction d'entrée. De nombreuses applications de ce mécanisme sont envisageables.

Un affichage rétrograde peut alterner son mouvement. Pour faciliter la lecture de l'information, les moyens de repère de l'affichage rétrograde peuvent évoluer conjointement à la permutation.

Un dispositif de correction par poussoir peut agir dans les deux sens de correction en fonction de l'état dans lequel on choisit de placer le mécanisme, la permutation s'effectuant lorsque le dispositif de correction est au repos.

La présente invention ne se limite pas à l'exemple illustré mais inclut également un mode de réalisation dans lequel les rôles des segments AD et AB sont inversés, le segment AD étant alors un segment de sortie et le segment AB étant un segment d'entrée.

## Revendications

1. Mécanisme d'horlogerie **caractérisé en ce qu'**il comporte :
- un losange (ABCD) déformable, comportant quatre segments coplanaires reliés deux à deux par leurs sommets de façon pivotante, dont un segment d'entrée (AD) adjacent à un segment de sortie (AB), tous deux pivotés autour d'un axe de pivot (X) perpendiculaire au plan du losange et passant par un premier sommet (A) qui est commun aux segments d'entrée (AD) et de sortie (AB) et qui est bloqué en translation dans le plan du losange (ABCD),
- un levier (1) monté pivotant autour de l'axe de pivot (X), le levier (1) étant cinématiquement lié en rotation, autour de l'axe de pivot (X), à un deuxième sommet (C) du losange, opposé au premier sommet (A),
- un premier organe de blocage (2) apte à se déplacer entre une première position de verrouillage, dans laquelle le levier (1) est bloqué en rotation autour de l'axe de pivot (X), et une première position de déverrouillage dans laquelle le premier organe de blocage (2) n'entrave pas la rotation du levier (1),
- un second organe de blocage (3) apte à se déplacer entre une seconde position de verrouillage, dans laquelle le deuxième sommet (C) est bloqué en translation selon une direction radiale en référence à l'axe de pivot (X), et une seconde position de déverrouillage dans laquelle le second organe de blocage (3) n'entrave pas le déplacement radial du deuxième sommet (C), le mécanisme étant agencé de manière à ce que l'un des premier et second organes de blocage (2, 3) se trouve en position de verrouillage lorsque l'autre des premier et second organes de blocage (2, 3) est en position de déverrouillage,
- un dispositif de commande (4) apte à commander le déplacement du premier organe de blocage (2) entre ses positions de verrouillage et de déverrouillage,
et **en ce que** la position angulaire du segment de sortie (AB) représente une valeur de sortie variant similairement à une valeur d'entrée lorsque le premier organe de blocage (2) est dans sa position de déverrouillage et variant à l'inverse de cette valeur lorsque le premier organe de blocage (2) est dans sa position de verrouillage, la valeur d'entrée étant représentée par la position angulaire du segment d'entrée (AD).

2. Mécanisme selon la revendication 1, **caractérisé en ce qu'**il comporte un premier moyen de rappel tendant à maintenir le premier organe de blocage (2) en appui contre le dispositif de commande (4).

3. Mécanisme selon la revendication 1, **caractérisé en ce qu'**il comporte une liaison desmodromique entre le dispositif de commande (4) et le premier organe de blocage (2).

4. Mécanisme selon l'une des revendications précédentes, **caractérisé en ce qu'**il comporte un second moyen de rappel tendant à maintenir le second organe de blocage (3) dans sa position de verrouillage.

5. Mécanisme selon l'une des revendications précédentes, **caractérisé en ce que** le premier organe de blocage (2) est agencé pour déplacer le second organe de blocage (3) dans sa position de déverrouillage lorsque le premier organe de blocage (2) se déplace dans sa position de verrouillage.

6. Mécanisme selon l'une des revendications précédentes, **caractérisé en ce que** le segment d'entrée (AD) est solidaire d'un palpeur (5) agencé pour suivre le profil d'une came (6) destinée à être entraînée en rotation par un mouvement horloger ou par un utilisateur.

7. Mécanisme selon l'une des revendications 1 à 5, **caractérisé en ce que** le segment d'entrée (AD) est solidaire d'un secteur denté apte à recevoir la valeur d'entrée représentée par la position angulaire du segment d'entrée (AD).

8. Mécanisme selon l'une des revendications précédentes, **caractérisé en ce que** le segment de sortie (AB) est solidaire d'un secteur denté (7) apte à transmettre la valeur de sortie représentée par la position angulaire du segment de sortie (AB).

9. Mécanisme selon l'une des revendications 1 à 7, **caractérisé en ce qu'**il comporte un repère solidaire du segment de sortie (AB) et apte à indiquer la valeur de sortie représentée par la position angulaire du segment de sortie (AB).

10. Mécanisme selon l'une des revendications précédentes, **caractérisé en ce que** le levier (1) comporte une ouverture oblongue (12) s'étendant dans une direction radiale en référence à l'axe de pivot (X) et logeant au moins partiellement une goupille (8) connectant de façon pivotante par leur sommet, constitué par le deuxième sommet (C), les troisième (DC) et quatrième (CB) segments du losange.

11. Mécanisme selon l'une des revendications précédentes, **caractérisé en ce que** le deuxième organe de blocage (3) est pivoté sur le levier (1) et comporte un crochet (9) coopérant avec la goupille (8) de façon à pouvoir bloquer la goupille (8) en translation selon la direction radiale.

12. Mécanisme selon l'une des revendications précédentes, **caractérisé en ce que** le premier organe de blocage (2) est pivoté et comporte une encoche (10) coopérant avec le levier (1) de façon à pouvoir bloquer le levier (1) en rotation autour de l'axe de pivot. (X)

13. Mécanisme selon les revendications 11 et 12, **caractérisé en ce que** les premier (2) et deuxième (3) organes de blocage comportent une pluralité d'encoches respectivement de crochets.

14. Mécanisme selon l'une des revendications précédentes, **caractérisé en ce que** la valeur d'entrée à laquelle s'effectue le déplacement des organes de blocage (2, 3) entre leur position de verrouillage et de déverrouillage est variable.

## Patentansprüche

1. Mechanismus für die Uhrmacherei, **dadurch gekennzeichnet, dass** er aufweist:
- eine verformbare Raute (ABCD), die vier koplanare Segmente aufweist, die an ihren Spitzen paarweise drehbar verbunden sind, wobei ein Eingangssegment (AD) neben einem Ausgangssegment (AB) liegt, wobei alle beide um eine Drehachse (X) drehen, die senkrecht zur Ebene der Raute ist und durch eine erste Spitze (A) verläuft, die dem Eingangs- (AD) und Ausgangssegment (AB) gemeinsam ist und die in der Ebene der Raute (ABCD) translatorisch blockiert ist,
- einen Hebel (1), der drehbar um die Drehachse (X) angebracht ist, wobei der Hebel (1) um die Drehachse (X) mit einer zweiten Spitze (C) der Raute gegenüber der ersten Spitze (A) kinematisch rotatorisch verbunden ist,
- ein erstes Blockierorgan (2), das imstande ist, sich zwischen einer ersten verriegelten Position, in der der Hebel (1) um die Drehachse (X) rotatorisch blockiert ist, und einer ersten entriegelten Position, in der das erste Blockierorgan (2) die Rotation des Hebels (1) nicht behindert, zu verlagern,
- ein zweites Blockierorgan (3), das imstande ist, sich zwischen einer zweiten verriegelten Position, in der die zweite Spitze (C) gemäß einer radialen Richtung entsprechend der Drehachse (X) translatorisch blockiert ist, und einer zweiten entriegelten Position, in der das zweite Blockierorgan (3) die radiale Verlagerung der zweiten Spitze (C) nicht behindert, zu verlagern, wobei der Mechanismus derart eingerichtet ist, dass sich eins von dem ersten und zweiten Blockierorgan (2, 3) in verriegelter Position befindet, wenn das andere von dem ersten und zweiten Blockierorgan (2, 3) in entriegelter Position ist,
- eine Steuervorrichtung (4), die imstande ist, die Verlagerung des ersten Blockierorgans (2) zwischen seiner verriegelten und entriegelten Position zu steuern,
und dass die Winkelposition des Ausgangssegments (AB) einen Ausgangswert darstellt, der ähnlich einem Eingangswert schwankt, wenn das erste Blockierorgan (2) in entriegelter Position ist und umgekehrt zu diesem Wert schwankt, wenn das erste Blockierorgan (2) in verriegelter Position ist, wobei der Eingangswert von der Winkelposition des Eingangssegments (AD) dargestellt ist.

2. Mechanismus nach Anspruch 1, **dadurch gekennzeichnet, dass** er ein erstes Rückstellmittel aufweist, das dazu tendiert, das erste Blockierorgan (2) an der Steuervorrichtung (4) abgestützt zu halten.

3. Mechanismus nach Anspruch 1, **dadurch gekennzeichnet, dass** er eine desmodromische Verbindung zwischen der Steuervorrichtung (4) und dem ersten Blockierorgan (2) aufweist.

4. Mechanismus nach einem der vorangehenden Ansprüche, **dadurch gekennzeichnet, dass** er ein zweites Rückstellmittel aufweist, das dazu tendiert, das zweite Blockierorgan (3) in seiner verriegelten Position zu halten.

5. Mechanismus nach einem der vorangehenden Ansprüche, **dadurch gekennzeichnet, dass** das erste Blockierorgan (2) eingerichtet ist, um das zweite Blockierorgan (3) in seine entriegelte Position zu verlagern, wenn sich das erste Blockierorgan (2) in seine verriegelte Position verlagert.

6. Mechanismus nach einem der vorangehenden Ansprüche, **dadurch gekennzeichnet, dass** das Eingangssegment (AD) mit einem Taster (5) fest verbunden ist, der eingerichtet ist, um dem Profil einer Kurvenscheibe (6) zu folgen, die bestimmt ist, von einem Uhrwerk oder von einem Benutzer rotatorisch angetrieben zu werden.

7. Mechanismus nach einem der Ansprüche 1 bis 5, **dadurch gekennzeichnet, dass** das Eingangssegment (AD) mit einem gezahnten Sektor fest verbunden ist, der imstande ist, den Eingangswert aufzunehmen, der von der Winkelposition des Eingangssegments (AD) dargestellt ist.

8. Mechanismus nach einem der vorangehenden Ansprüche, **dadurch gekennzeichnet, dass** das Ausgangssegment (AB) mit einem gezahnten Sektor (7) fest verbunden ist, der imstande ist, den von der Winkelposition des Ausgangssegments (AB) dargestellten Ausgangswert zu übertragen.

9. Mechanismus nach einem der Ansprüche 1 bis 7, **dadurch gekennzeichnet, dass** er ein Merkzeichen aufweist, das mit dem Ausgangssegment (AB) fest verbunden ist und imstande, den von der Winkelposition des Ausgangssegments (AB) dargestellten Ausgangswert anzuzeigen.

10. Mechanismus nach einem der vorangehenden Ansprüche, **dadurch gekennzeichnet, dass** der Hebel (1) eine längliche Öffnung (12) aufweist, die sich in einer radialen Richtung entsprechend der Drehachse (X) erstreckt und mindestens zum Teil einen Sperrstift (8) aufnimmt, der das dritte (DC) und vierte (CB) Segment der Raute anhand ihrer Spitze, gebildet von der zweiten Spitze (C), drehbar verbindet.

11. Mechanismus nach einem der vorangehenden Ansprüche, **dadurch gekennzeichnet, dass** das zweite Blockierorgan (3) auf dem Hebel (1) gedreht wird und einen Haken (9) aufweist, der mit dem Sperrstift (8) derart zusammenwirkt, dass der Sperrstift (8) gemäß der radialen Richtung translatorisch blockierbar ist.

12. Mechanismus nach einem der vorangehenden Ansprüche, **dadurch gekennzeichnet, dass** das erste Blockierorgan (2) gedreht wird und eine Kerbe (10) aufweist, die mit dem Hebel (1) derart zusammenwirkt, dass der Hebel (1) um die Drehachse (X) rotatorisch blockierbar ist.

13. Mechanismus nach den Ansprüchen 11 und 12, **dadurch gekennzeichnet, dass** das erste (2) und zweite (3) Blockierorgan eine Vielzahl von Kerben beziehungsweise Haken aufweist.

14. Mechanismus nach einem der vorangehenden Ansprüche, **dadurch gekennzeichnet, dass** der Eingangswert, zu dem die Verlagerung der Blockierorgane (2, 3) zwischen ihrer verriegelten und entriegelten Position erfolgt, variabel ist.

## Claims

1. Timepiece mechanism, **characterized in that** the mechanism comprises:
- a deformable rhombus (ABCD) comprising four coplanar segments pivotally connected in pairs by their vertices, including an input segment (AD) adjacent to an output segment (AB), both pivoted about a pivot axis (X) perpendicular to the plane of the rhombus and passing through a first vertex (A) which is common both to the input segment (AD) and to the output segment (AB) and which is locked in translation in the plane of the rhombus (ABCD),
- a lever (1) mounted to pivot about the pivot axis (X), the lever (1) being kinematically connected in rotation, about the pivot axis (X), to a second vertex (C) of the rhombus, opposite to the first vertex (A),
- a first locking member (2) capable of moving between a first locking position, in which the lever (1) is locked in rotation about the pivot axis (X), and a first unlocking position in which the first locking member (2) does not hinder rotation of the lever (1),
- a second locking member (3) capable of moving between a second locking position, in which the second vertex (C) is locked in translation in a radial direction relative to the pivot axis (X), and a second unlocking position in which the second locking member (3) does not hinder radial movement of the second vertex (C), the mechanism being arranged such that one of the first locking member (2) and the second locking member (3) is in its locking position when the other of the first locking member (2) and the second locking member (3) is in its unlocking position,
- a control device (4) capable of controlling the movement of the first locking member (2) between its first locking position and its first unlocking position,
and **in that** the angular position of the output segment (AB) represents an output value that varies in a similar manner to an input value when the first locking member (2) is in its first unlocking position, and varies inversely to said value when the first locking member (2) is in its first locking position, the input value being represented by the angular position of the input segment (AD).

2. Mechanism according to claim 1, **characterized in that** the mechanism comprises a first return means intended to hold the first locking member (2) in abutment against the control device (4).

3. Mechanism according to claim 1, **characterized in that** the mechanism comprises a desmodromic link between the control device (4) and the first locking member (2).

4. Mechanism according to any of the preceding claims, **characterized in that** the mechanism comprises a second return means intended to hold the second locking member (3) in its second locking position.

5. Mechanism according to any of the preceding claims, **characterized in that** the first locking member (2) is arranged to move the second locking member (3) into its second unlocking position when the first locking member (2) is moved into its first locking position.

6. Mechanism according to any of the preceding claims, **characterized in that** the input segment (AD) is integral with a feeler (5) arranged to follow the profile of a cam (6) intended to be driven in rotation by a timepiece movement or by a user.

7. Mechanism according to any of claims 1 to 5, **characterized in that** the input segment (AD) is integral with a first toothed sector capable of receiving the input value represented by the angular position of the input segment (AD).

8. Mechanism according to any of the preceding claims, **characterized in that** the output segment (AB) is integral with a second toothed sector (7) capable of transmitting the output value represented by the angular position of the output segment (AB).

9. Mechanism according to any of claims 1 to 7, **characterized in that** the mechanism comprises a guide-mark, integral with the output segment (AB) and capable of indicating the output value represented by the angular position of the output segment (AB).

10. Mechanism according to any of the preceding claims, **characterized in that** the lever (1) comprises an oblong opening (12) extending in a radial direction relative to the pivot axis (X) and at least partially housing a pin (8) that pivotally connects the third segment (DC) and the fourth segment (CB) of the rhombus by their vertex, formed by the second vertex (C).

11. Mechanism according to any of the preceding claims, **characterized in that** the second locking member (3) is pivoted on the lever (1) and comprises a hook (9) that cooperates with the pin (8) in order to lock the pin (8) in translation in the radial direction.

12. Mechanism according to any of the preceding claims, **characterized in that** the first locking member (2) is pivoted and comprises a notch (10) that cooperates with the lever (1) in order to block the lever (1) in rotation about the pivot axis (X).

13. Mechanism according to claims 11 and 12, **characterized in that** the first locking member (2) and the second locking member (3) comprise a plurality of notches or respectively hooks.

14. Mechanism according to any of the preceding claims, **characterized in that** the input value, at which the movement of the first locking member (2) and of the second locking member (3) between their locking and unlocking positions occurs, is variable.
